# EUROPÄISCHE PATENTSCHRIFT

(11) **EP 0 682 622 B1**
(45) Veröffentlichungstag und Bekanntmachung des Hinweises auf die Patenterteilung: **17.09.1997**
(21) Anmeldenummer: 94907515.4
(22) Anmeldetag: 08.02.1994
(51) Int. Cl.: B65B 55/08

(54) **VERFAHREN ZUM STERILISIEREN UND FÜLLEN VON FLIESSMITTELPACKUNGEN, VORRICHTUNG HIERFÜR UND VERWENDUNG BEI EINER BESONDEREN PACKUNG**
PROCESS AND DEVICE FOR STERILIZING AND FILLING LIQUID PACKAGES AND THEIR USE WITH A SPECIAL PACKAGE
PROCEDE ET DISPOSITIF DE STERILISATION ET DE REMPLISSAGE D'EMBALLAGES POUR LIQUIDES ET LEUR UTILISATION AVEC UN EMBALLAGE SPECIAL

(30) Priorität: 12.02.1993 DE 4304220
(43) Veröffentlichungstag der Anmeldung: 22.11.1995
(73) Patentinhaber: Tetra Laval Holdings & Finance SA, 1009 Pully (CH)
(72) Erfinder: STARK, Sven, Olof, Sören, S-271 00 Ystad (SE)
(74) Vertreter: Weber, Dieter, Dr.
(86) Internationale Anmeldenummer: EP9400353
(87) Internationale Veröffentlichungsnummer: WO9418075

(56) Entgegenhaltungen:
- CH-A- 489 393
- DE-A- 2 510 076
- DE-C- 2 914 075

## Beschreibung

Die Erfindung betrifft ein Verfahren zum Sterilisieren und Füllen von einseitig offenen Fließmittelpackungen unter Einwirkung von Licht und Verwendung eines Füllrohres, wobei die Packung unter Umschließen der Lichtquelle so weit relativ zur Lichtquelle bewegt wird, bis die Unterkante der Lichtquelle sich nahe dem geschlossenen Packungsende befindet. Die Erfindung betrifft auch eine Vorrichtung zum Sterilisieren und Füllen von einseitig offenen Fließmittelpackungen mit einer Lampe, die in dem Raum innerhalb der Packungswand bewegbar angetrieben ist, und mit einem Füllrohr.

Es ist bekannt, Flüssigkeitspackungen vor dem Füllen zu sterilisieren, z.B. Milchpackungen, deren Tubuswände als Trägermaterial Papier haben und an den Oberflächen mit einer oder mehreren Schicht beschichtet sind. Bei dem bekannten Verfahren werden die Packungsinnenseiten mit chemischen Sterilisierungsmitteln behandelt. Diese Sterilisierung ist in nachteiliger Weise langsam, und außerdem muß die Behandlung der Packung in geschlossenen Räumen erfolgen, d.h. die Packungen müssen in aseptischen Kammern eingeschlossen sein. Mit weiterem Nachteil muß das chemische Sterilisierungsmittel nach Beendigung des Verfahrens entfernt werden, z.B. durch Trocknung, um Reste der chemischen Mittel von den Oberflächen der Packungen zu entfernen. Dies hat zu komplizierten und teuren Maschinen geführt, und auch die Durchführung des bekannten Verfahrens ist kostspielig.

Aus dem Dokument DE-C-29 14 075 sind ein Verfahren und eine Vorrichtung ähnlich der eingangs genannten Art bekannt. Es werden Lampen, welche UV-Strahlung emittieren, in das Innere eines einseitig offenen Behälters eingeführt, um auf diese Weise die Sterilisierung der Innenwände des Behälters durchzuführen. Damit nun alle Winkelbereiche innerhalb des Behälters erfaßt werden, erfolgt die Sterilisierung in drei aufeinanderfolgenden Takten, d.h. mittels dreier Strahler, von denen jeder relativ zu dem soeben bestrahlten Behälter eine andere Position einnimmt als die beiden anderen Strahler. Bei dieser und auch bei anderen Ausführungsformen wird im bekannten Fall sorgfältig darauf geachtet, daß der UV-Strahler mehrere unterschiedliche Stellungen im Behälterinneren einnimmt. Dies ist offensichtlich notwendig, denn die UV-Strahler der bekannten Vorrichtung sind schlank und tauchen wie ein Stab in einen größeren Behälter ein, so daß nicht alle Innenwandungen gleichmäßig und vollständig bestrahlt und damit sterilisiert werden.

Mit einer Füllvorrichtung hat die bekannte Sterilisiervorrichtung nichts gemein und befindet sich getrennt von dieser in Förderrichtung der Behälter hinter der Sterilisierungsstufe. Es kann im gleichen Arbeitsgang mit dem Bestrahlen durch UV-Strahlung eine Heißsterilisierung der Behälter mit Heißdampf ausgeführt werden.

Aus dem Dokument DE-A-25 10 076 sind ein Verfahren und eine Vorrichtung zum Sterilisieren und Füllen eines Schlauches aus Verpackungsmaterial bekannt. Konzentrisch befindet sich in einem Luftzuführrohr ein Füllrohr, die beide von einem Reflektor und einer UV-Strahlungsquelle konzentrisch umgeben sind. Die Sterilisierungsanordnung ist ortsfest, und der Schlauch wird mit vorgegebener Geschwindigkeit zum Sterilisieren vorbeigeführt. Zwar umgibt der Schlauch sowohl die Zuführrohre als auch den UV-Strahler, es handelt sich aber nicht um die Sterilisierung von einzelnen Behältern, sondern eines fortlaufend im unteren Bereich befüllten und sich bewegenden Schlauches, der oben einen Schlauchbildungsbereich hat.

Aufgabe der Erfindung ist die Schaffung eines neuen Verfahrens und einer neuen Vorrichtung der eingangs näher bezeichneten Art dahingehend, daß die Behandlung durch chemische Mittel in Verbindung mit den damit zusammenhängenden Nachteilen umgangen wird, während auch das Eintauchen des UV-Strahlers und Sterilisieren in drei Takten mit jeweils unterschiedlichen Positionen der Strahler vermieden wird, wobei die Vorrichtung praktischer und einfacher ausgestaltet sein soll und eine schnellere Wirkung entfaltet.

Hinsichtlich des Verfahrens wird die Aufgabe der Erfindung dadurch gelöst, daß die Packung auch das Füllrohr umschließt und relativ zum Füllrohr bewegt wird, bis die Unterkante des Füllrohres sich nahe dem geschlossenen Packungsende befindet, dann steriles Gas in die Packung geblasen und pulsierendes Licht eines hohen Energiegehaltes einwirken gelassen wird, nach Abschalten der neben der äußeren Oberfläche des Füllrohres angeordneten Lichtquelle die Lichtquelle von der Unterkante des Füllrohres fort in die eine Richtung und die Packung unter Befüllen in die andere Richtung bewegt, dann verschlossen und abgefördert wird. Mit diesem Verfahren kann man auf engstem Raum und daher mit kompakten Maschinen Packungen mit hoher Leistung (große Stückzahl pro Zeiteinheit) sterilisieren und befüllen, wobei vorzugsweise die Sterilisierung unmittelbar vor und während des Befüllens durchgeführt wird und bis zum Verschließen der über dem Fließmittel stehende Innenraum der Packung steril gehalten wird.

Fließmittel bewegen sich in aller Regel unter der Wirkung der Schwerkraft mit mehr oder weniger großer lotrechter Komponente nach unten, weshalb die Befüllung erfindungsgemäß überwiegend bei einer bevorzugten Ausführungsform von oben nach unten erfolgt, weshalb die Lichtquelle in das Innere der Packung eintauchend relativ zur Packung nach unten und während des Befüllens, nachdem die Sterilisierungswirkung des Lichtes die Bakterien abgetötet hat, relativ zur Unterkante des Füllrohres nach oben bewegt wird, damit beim Befüllen kein Fließmittel gegen das Lampengehäuse spritzt.

Vorteilhaft ist es dabei, wenn erfindungsgemäß während des gesamten Sterilisierungs-, Füll- und Verschließvorganges im Innenraum der Packung eine Atmosphäre mit sterilem Gas aufrechterhalten wird. Damit nicht von außen nach dem erstmaligen Sterilisieren Bakterien erneut auf Packungswandungen oder auf Maschinenteile gelangen, mit denen sterilisiert, gefüllt und verschlossen wird, wird mit der vorstehenden Maßnahme gemäß der Erfindung dafür gesorgt, daß steriles Gas, z.B. sterile Luft, fortlaufend in das Innere der Packung gefördert wird. Man kann bei entsprechender Drosselung der Abführleitungen ohne Schwierigkeiten dafür sorgen, daß im Inneren der Packung sogar ein Überdruck von sterilem Gas entsteht und aufrechterhalten wird. Damit ist sicher gewährleistet, daß das Füllgut in die sterile Packung eingefüllt und auch der Raum über dem oberen Pegel des Füllgutes steril bleibt, solange die Packung noch offen ist.

Besonders vorteilhaft ist es dabei, wenn während des gesamten Betriebes steriles Gas außen über die Oberfläche des Füllrohres streicht. Es ist nicht zu vermeiden und zum Teil sogar erwünscht, wenn die Austrittsöffnung des Füllrohres an seiner Unterkante und damit einige Flächen des Füllrohres mit dem Füllgut direkt in Berührung kommen. Wenn das sterile Gas fortlaufend über die Oberflächen des Füllrohres streicht, kann eine bakterielle Verunreinigung mit Vorteil ausgeschaltet werden.

Hinsichtlich der Vorrichtung wird die eingangs erwähnte Aufgabe erfindungsgemäß dadurch gelöst, daß die pulsierendes Licht eines hohen Energiegehaltes emittierende Lampe in einem innen mit einem Kühlmittel gekühlten Lampengehäuse neben der äußeren Oberfläche des stationären, relativ zur Packung bewegbaren, an seiner Unterkante offenen Füllrohres angeordnet ist, das Lampengehäuse in dem Raum zwischen Füllrohr und Packungswand bewegbar angetrieben ist und daß Leitungen zum Führen von sterilem Gas in das Innere der Packung vorgesehen sind. Lampen zur Erzeugung von pulsierendem Licht sind zwar an sich bekannt, und es ist auch bekannt, diese Lampen in einem gekühlten Lampengehäuse anzuordnen. Das Besondere der vorliegenden Erfindung liegt aber in dem wenigstens teilringförmig das stationär angeordnete Füllrohr umgebenden Ausgestalten und Anordnen des Lampengehäuses. Die erfindungsgemäße Vorrichtung kann auf diese Weise besonders kompakt ausgestaltet und sogar bei kleinen Packungen zum Sterilisieren eingesetzt werden, denn die Anordnung des Lampengehäuses dicht neben dem Füllrohr erfordert wenig Raum neben einem Füllrohr, das in aller Regel in radialer Richtung klein ist, fast immer kleiner als der Durchmesser eines Packungstubus. Man kann unterschiedlich ausgestaltete Lampen verwenden, z.B. spiralförmige oder stabförmige Lampen.

Erfindungsgemäß ist es nicht erforderlich, beispielsweise stabförmige Lampen dicht an dicht um das Füllrohr herum anzuordnen, um eine Sterilisierungswirkung über den ganzen Umfang des Füllrohres und auch zu der weiter außen angeordneten Packungswandung zu gewährleisten. Vielmehr wird durch eine Drehbewegung schon von einem einzigen Lampenstab ein vollständiger Ringraum aufgespannt. Der Antrieb des Lampengehäuses ist aber nicht nur im Rotationssinn zu verstehen, sondern man kann das Lampengehäuse auch translatorisch vertikal nach oben und unten bewegen. Dadurch ist es möglich, ringförmige oder teilringförmige Lampen oder auch kurze Lampenstäbe einzusetzen und mit diesen den gesamten Ringraum zu überstreichen. Ferner ist es möglich, die Halterung des Lampengehäuses bezüglich des Füllrohres so auszugestalten, daß steriles Gas gegebenenfalls auch fortlaufend während des ganzen Betriebes in das Innere der Packung eingeleitet werden kann.

Zweckmäßig ist es erfindungsgemäß weiterhin, wenn die Lampe mit Lampengehäuse an einer Hebe- und Schwenkeinrichtung befestigt ist, welche das Füllrohr unter Belassung von Durchtrittsleitungen umgibt, und wenn die im wesentlichen vertikale Erstreckung der Lampe etwa der im wesentlichen vertikalen Höhe der Packung entspricht. Zwar könnte die vertikale Erstreckung kürzer sein, wie vorstehend erläutert, die Durchführung der Sterilisierung benötigt aber weniger Zeit, wenn die Lampe ihre Wirkung über die gesamte vertikale Erstreckung der Packung entfaltet. Es genügt dann die Schwenkung des länglichen Teils der Lampe um 90°, 180° oder fast 360°, sofern zwei oder nur ein im wesentlichen vertikaler Teil, gegebenenfalls ein stabförmiger Teil, bei der Lampenausgestaltung vorgegeben ist. Wenn trotzdem eine Hebeeinrichtung zweckmäßig ist, dann dient diese nach dem Abschalten der Lampe für das Wegbewegen von der Unterkante des Füllrohres während des Füllbetriebes, um sicherzustellen, daß kein Füllgut versehentlich an das Lampengehäuse spritzt.

In vorteilhafter Weise ist nämlich das Lampengehäuse überwiegend mit einer Quarzglasumhüllung ausgebildet. Auch durch die auftretenden Temperaturen im Betrieb der Lampe ist es unerwünscht, Füllgut auf das Lampengehäuse gelangen zu lassen.

Die Hebeeinrichtung dient ferner natürlich auch dem Absenken des Lampengehäuses relativ zum Füllrohr, weil für den eigentlichen Sterilisierungsprozeß das Lampengehäuse denjenigen Bereich des Füllrohres ganz überdecken sollte, welcher sich in dem Innenraum der einseitig offenen Packung befindet, damit Packung und Füllrohr über ihre ganze Höhe möglichst gleichzeitig sterilisiert werden können.

Es versteht sich, daß auch die Innenwand des Lampengehäuses transparent sein muß, und es ist besonders vorteilhaft, wenn das Füllrohr außen eine das pulsierende Licht reflektierende Schicht aufweist, z.B. eine Metall enthaltende Schicht. Dann unterliegen etwa auf dem Füllrohr befindliche Bakterien sowohl dem Beschuß des Lichtes von der Lampe als auch danach dem Beschuß des reflektierten Lichtes von der Oberfläche des Füllrohres her. Außerdem wird dadurch die Leistung der von der gesamten Lampe radial nach außen emittierten Lichtstrahlen zusätzlich vergrößert.

Bei vorteilhafter weiterer Ausgestaltung der Erfindung trägt das Füllrohr in seinem oberen Bereich im Abstand von der Hebe- und Schwenkeinrichtung einen festen Anschluß, wobei zwischen dem festen Anschluß und der Hebe- und Schwenkeinrichtung ein flexibler Balg gasdicht angebracht ist und das Füllrohr umgibt. Geht man von einem stationär angebrachten Füllrohr aus, welches im Inneren allein der Zufuhr des Füllgutes dient, dann wird für eine möglichst kompakte Ausgestaltung der erfindungsgemäßen Vorrichtung die Zuführleitung für steriles Gas möglichst in den Raum zwischen Lampengehäuse und Füllrohr verlegt, denn dieser Raum gestattet dann sowohl die Sterilisierung des Füllrohres außen als auch das Weiterführen des sterilisierenden Gases in das Innere der Packung. Damit aber dieser im allgemeinen ringförmige Raum zwischen Füllrohr und Lampengehäuse mit der Gaszufuhr versehen werden kann, ist erfindungsgemäß im oberen Bereich des Füllrohres der feste Anschluß vorgesehen. Mit "oberem Bereich" ist hier ein Bereich am Füllrohr gemeint, der in einem ausreichenden Abstand von der höchstmöglichen Stelle der Oberkante der offenen Packung genommen ist. Dieser Abstand wird so gewählt, daß der hier erfindungsgemäß vorgesehene flexible Balg untergebracht werden kann, und zwar sowohl in seiner zusammengedrückten als auch auseinandergezogenen Form. Weil das Lampengehäuse mit der Hebe- und Schwenkeinrichtung nach oben und unten translatorisch bewegt wie auch um den bestimmten Drehwinkel geschwenkt wird, ist erfindungsgemäß die zweckmäßige Anbringung des Balges an der Hebe- und Schwenkeinrichtung im unteren Bereich des Balges und an den festen Anschluß in seinem oberen Bereich gedacht. Der feste Anschluß wird bei einer bevorzugten Ausführungsform ein Hohlring sein, der am Füllrohr befestigt ist und den Übergang oder die Verteilung des sterilen Gases oder Sterilisierungsgases von außerhalb durch eine Anschlußleitung nach unterhalb in den Balg hinein besorgt. Der Balg umgibt das Füllrohr in radialem Abstand und ist im Betrieb ebenfalls mit dem sterilen Gas gefüllt.

Zweckmäßig ist es erfindungsgemäß ferner, wenn im Bereich außerhalb der Unterkante des Füllrohres bewegliche Siegelbacken angeordnet sind. Der Einsatz der erfindungsgemäßen Vorrichtung ist vorwiegend beim intermittierenden Sterilisieren von Packungen gedacht, die einen Tubus haben, dessen eines Ende, z.B. der spätere Deckel, verschlossen ist, während das andere Ende, z.B. der spätere Boden, offen ist. Die Sterilisierungsvorrichtung eignet sich in Verbindung mit der zuletzt genannten Ausführungsform besonders für das Sterilisieren und Befüllen von Packungen, deren Tubus aus einem faltbaren Material besteht. Dieses Material muß mit siegelfähigen Schichten belegt sein, und ein solcher Boden einer dann gefüllten Packung wird durch entsprechend bewegliche Siegelbacken gefaltet und verschlossen. Es kann sich bei den Siegelbacken um elektrisch oder anderweitig beheizte Druckbacken bzw. Gegendruckbacken handeln; die gleiche Anwendung gelingt aber auch bei Ultraschall, wobei die Siegelbacke dann das Vorderteil einer Sonotrode ist.

Wenn die beweglichen Siegelbacken bzw. Ultraschallbacken in der beschriebenen Weise neben der Unterkante des Füllrohres angeordnet sind, kann man mit Vorteil den Abstand zwischen der Oberkante der noch offenen Packung einerseits und dem Lampengehäuse andererseits klein halten mit dem Erfolg, daß nur kleine Spalte dazwischen verbleiben, die vor der Faltung und vor dem Verschließen der Packung das Ausströmen einer gewissen Menge sterilen Gases zulassen.

Obwohl der Abstrom von sterilem Gas unschädlich ist und den Betrieb der erfindungsgemäßen Vorrichtung keineswegs unwirtschaftlich macht, ist aber bei einer anderen bevorzugten Ausführungsform der Erfindung vorgesehen, daß in radialem Abstand um das Lampengehäuse herum eine flexible Manschette angeordnet ist, die oben im Bereich des festen Anschlusses gasdicht angebracht und unten dicht auf der Oberseite der Siegelbacken anliegend vorgesehen ist. Hierdurch kann man über der offenen Packung einen geschlossenen Raum halten, ohne daß das sterile Gas fortlaufend abströmen muß, um den Überdruck der Sterilgasatmosphäre aufrechtzuerhalten. Dort, wo die Manschette in ihrem unteren Bereich auf der Oberseite der Siegelbacken aufliegt, kann man durch Aufdrücken oder Anheften für eine gasdichte Verbindung zwischen Manschette und Werkzeugteil oben neben dem Packungstubus sorgen, und man kann sogar diesen Ringbereich der Manschette während der Bewegung der Siegelbacken an diesen anliegend halten, so daß der untere Teil der Manschette den Siegelbacken bei der Faltbewegung folgt. Auch während der Falt- und Schweißbewegung kann dann der Raum über der Packung geschlossen gehalten werden.

Besonders vorteilhaft ist es, wenn erfindungsgemäß die Lampe in dem sie umgebenden Lampengehäuse in Seitenansicht quer zur translatorischen Heberichtung U-förmig ist, wobei der die Schenkel des U verbindende Steg in Draufsicht bogenförmig, vorzugsweise halbkreisförmig ist, und wenn das Lampengehäuse Ringform hat. In Draufsicht auf das Lampengehäuse kann man sich dessen Gestalt in Form eines Hohlringes, welcher das Füllrohr umgibt, gut vorstellen. In diesem Hohlring befindet sich damit ein zylindermantelförmiger Raum; besser: Der Rauminhalt ist hohlzylinderförmig. Ordnet man in diesem Raum eine in Seitenansicht U-förmige Lampe an, deren Schenke etwa die vertikale Erstreckung über die Höhe des Packungstubus haben, dann versteht man leicht, daß bereits eine 90°-Schwenkung der Hebe- und Schwenkeinrichtung in der einen und anderen Richtung ausreicht, um die gesamte Oberfläche des Füllrohres nach innen und des Packungstubus nach außen zu bestreichen. Eine solche Lampe ist recht effektiv, und dennoch bleibt in dem restlichen hohlzylinderförmigen Raum Platz genug für die Anordnung von Kühlrohren zur Einleitung und Verteilung eines Kühlmittels, z.B. Wasser, zwischen Lampe und Lampengehäuse.

Besonders vorteilhaft ist die Verwendung des Verfahrens oder der Vorrichtung gemäß einer der vorstehend beschriebenen Ausführungsformen bei Fließmittelpackungen mit Tubuswandungen, auf deren Trägermaterial zur Packungsinnenseite hin eine reflektierende Schicht aufgebracht ist. Als Trägermaterial kann man beispielsweise Papier oder Polypropenschaum verwenden. Zu der Oberfläche der Tubuswandung hin, welche bei der aufgerichteten Packung an deren Innenseite liegt, ist dann zweckmäßigerweise über ein Bindemittel eine reflektierende Schicht aufgebracht, die durch einen transparenten Polypropenfilm zum Füllgut hin abgedeckt sein sollte. Auch hier ist dann die Sterilisierungswirkung des Lichtes eine doppelte, wie oben in Verbindung mit dem außen reflektierenden Füllrohr bereits beschrieben ist. Der Lichtimpuls entfaltet nach Emission von der Lampe seine erste Wirkung bei dem Auftreffen auf die reflektierende Schicht, wird dort reflektiert und kann danach dieselbe sterilisierende Wirkung ein zweites Mal auf etwaige Bakterien entfalten. Zum Schutz der reflektierenden Schicht ist diese gegebenenfalls und für besonders vorteilhafte Wirkungen von einer SiOx enthaltenen Schicht umgeben, vorzugsweise im Plasma aufgedampft als Unterlage für die reflektierende Schicht.

Weitere Vorteile, vorteilhafte Merkmale und Anwendungsmöglichkeiten der vorliegenden Erfindung ergeben sich aus der folgenden Beschreibung in Verbindung mit den anliegenden Zeichnungen.
Es zeigen:
- Figur 1: abgebrochen und im Querschnitt eine Ausführungsform einer das Füllrohr umgreifenden Lampe, wobei die zu füllende Packung in einem nicht dargestellten Halter für dieselbe gerade in ihre obere Position gefahren ist,
- Figur 2: eine Querschnittsansicht in Heberichtung vertikal von oben nach unten etwa entlang der Linie II-II der Figur 1,
- Figur 3: eine stark vergrößerte und abgebrochene Querschnittsansicht des Materials der Tubuswandung,
- Figur 4: in verkleinertem Maßstab eine ähnliche Ansicht wie Figur 1, wobei jedoch in den Positionen II bis V zusätzliche, verschiedene Verfahrensstufen dargestellt sind, und
- Figur 5: eine abgebrochene und vergrößerte Querschnittsansicht ähnlich der der Figur 1, wobei jedoch eine andere Ausführungsform mit außerhalb des Lampengehäuses angeordneter flexibler Manschette dargestellt ist.

Sterilisiert und gefüllt werden soll eine einseitig oben offene Packung 1, die aus Tubuswandungen 2 und einem Deckel 3 besteht, der hier unten angeordnet ist, weil die Packung von einem nicht dargestellten Halter kopfüber so getragen wird, daß das in Figur 4 durch das jeweils graue Feld angedeutete Füllgut 4 von oben nach unten eingefüllt werden kann.

Das Befüllen erfolgt durch ein im Querschnitt kreisrundes und stationär angebrachtes Füllrohr 5. Dieses ist in seinem unteren Bereich von einer in einem Lampengehäuse 6 angebrachten Lampe 7 umgeben, die in der Seitenansicht der Figur 1 quer auf die Papierebene und quer zur translatorischen Heberichtung 8, 8' die Gestalt eines U hat, dessen vertikale Schenkel 7' von einem gebogenen horizontal verlaufenden Steg 7'' verbunden sind.

Die Lampe 7, 7' mit dem Lampengehäuse 6 ist in einer beweglichen Hebe- und Schwenkeinrichtung 9 befestigt, die einerseits in Richtung des Doppelpfeiles 10 der Figur 2 schwenkbar ist und andererseits in Richtung des Doppelpfeiles 8 in Figur 1 in vertikaler Richtung nach oben und unten hebbar ist. Mit 11 sind die elektrischen Anschlüsse für die Lampe 7 bezeichnet. Das Lampengehäuse 6 besteht aus Quarzglas.

Im oberen Bereich im Abstand von der Hebe- und Schwenkeinrichtung 9 ist ein fester Anschluß 12 in Gestalt eines hohlen Ringraumes am Füllrohr 5 befestigt mit einer Anschlußleitung 13 für steriles Gas. Zwischen diesem festen Anschluß 13 und der Hebe- und Schwenkeinrichtung 9 ist ein flexibler Balg 14 gasdicht so angeordnet, daß ein gemäß Pfeil 15 (Figur 4) in die Zuführleitung 13 und den ringförmigen, hohlen Anschluß 12 eintretendes steriles Gas in das Innere des Balges 14 gelangt, weil dieser um das Füllrohr herum einen Ringraum vorgibt. Aus dem flexiblen Balg 14 strömt das sterile Gas, entlang der äußeren Oberfläche des Füllrohres 5 nach unten streichend, durch den Ringraum und unten neben der Unterkante 16 des Füllrohres 5 gemäß Pfeilen 17 heraus. Durch den ringförmigen Raum 19 zwischen Füllrohr 5 bzw. Lampengehäuse 6 einerseits und Packungswand 2 andererseits strömt das sterile Gas nach oben und entweicht gemäß den gebogenen Pfeilen 18. Die Zufuhr von sterilem Gas gemäß Pfeil 15 mit Abfluß gemäß Pfeilen 17 oder 18 erfolgt bei der Ausführungsform nach den Figuren 1 bis 4 fortlaufend während aller Betriebsstufen I bis V in Figur 4.

Bei den hier dargestellten Ausführungsformen ist das geschlossene untere Ende 3 der Packung 1 der spätere Deckel, während der Boden durch Falten erstellt wird. Dieses Falten besorgen die Siegelbacken 20, die bei der Ausführungsform der Figur 5 als Sonotrode 20' mit Gegenbacken 20'' dargestellt sind. Diese Siegelbacken 20, 20', 20'' vollführen für die Schließbewegung eine kreisbogenförmige Bewegung entlang der Pfeile 21 (Figur 4, IV) und wieder zurück (nicht gezeigt).

Während des Betriebes tritt Kühlwasser oben in die Verteilungsleitung 22 (Figur 2) ein und über zwei seitliche Zweigleitungen 23 in den Raum im Gehäuse 6 aus, um die Lampe 7 zu kühlen.

Würde man die Tubuswandung 2 der Packung 1 der Figur 1 abschneiden und übertrieben stark vergrößern, dann erhielte man eine Querschnittsansicht des Materials, wie in Figur 3 gezeigt ist. Hierbei ist links die Außenseite und rechts die Innenseite der Verpackung zu denken. Auf dem außen mit nicht gezeigtem Kunststoff beschichteten Trägermaterial 24 ist über eine Bindemittelschicht 25 eine Metallschicht 26 auf einer im Plasma auf eine transparente Polypropenschicht 28 aufgedampfte Glasschicht 27 aufgebracht.

Die Ausführungsform der Figur 5 unterscheidet sich von der der Figur 1 lediglich dadurch, daß eine flexible Manschette 29 außen um den gesamten Bereich der Lampe 7 angeordnet ist und entlang einer ringförmigen Linie 30 so auf den Siegelbacken 20', 20'' aufliegend gehalten wird, daß über der Packung 1 ein Raum mit aseptischem Gas auch dann gehalten wird, wenn die Siegelbacken 20', 20'' zum Verschließen des Packungsbodens nach unten zur Mitte hin gemäß der gebogenen Pfeile 21 wegbewegt werden. Zum Beispiel kann die Manschette 29 an der Stelle 32 (z.B. gerade Linie) am Siegelbacken 20', 20'' befestigt sein.

Der Betrieb der erfindungsgemäßen Vorrichtung läßt sich am besten anhand Figur 4 erläutern. In der Stellung I ist die oben einseitig offene Packung 1 über ihren nicht dargestellten Halter nach oben in Heberichtung 8' so weit bewegt worden, daß das geschlossene untere Ende 3 der Packung 1 dicht neben der Unterkante 16 des Füllrohres 5 zu liegen kommt. Steriles Gas 15 wird nun in den ringförmigen Anschluß 12 eingeleitet und strömt durch den flexiblen Balg 14 außen entlang des Füllrohres 5 innerhalb des Lampengehäuses 6, um gemäß den gebogenen Pfeilen 17 am unteren geschlossenen Ende 3 der Packung 1 auszutreten und diese Endwandung, welche später zum Deckel der Packung wird, zu sterilisieren und danach entlang der Tubuswandungen 2 innen hochzusteigen, bis die Sterilluft entsprechend der Pfeile 18 entweichen kann.

Während dieser Vorsterilisierung wird die Lampe 7 eingeschaltet und emittiert Lichtimpulse hoher Energie, beispielsweise durch Entladungen mit einer Frequenz von 20 pro Sekunde. Diese emittierten Lichtimpulse sind geeignet, auf dem Lampengehäuse 6 und insbesondere in der Packung 1 vorhandene Bakterien abzutöten. Mit Hilfe der Hebe- und Schwenkeinrichtung 9 wird das Lampengehäuse 6 gemäß dem gebogenen Doppelpfeil 10 (Figur 2) hin- und hergeschwenkt, um die stabförmigen, vertikal angeordneten U-Schenkel 7' der Entladungslampe 7 mit allen Bereichen der zu sterilisierenden Flächen in möglichst innigen Lichtkontakt zu bringen. Bei einer beispielsweisen Zykluszeit von 1,9 Sekunden werden für die Sterilisierung durch die eingeschaltete Lampe etwa 0,3 Sekunden benötigt. Während das Sterilisierungsmittel bzw. das sterile Gas 15-18 weiterströmt, wird die Lampe 7 abgeschaltet und in Heberichtung 8' nach oben bewegt, woraufhin Flüssigkeit durch das Füllrohr 5 nach unten zu strömen und die Packung 1 zu füllen beginnt. Jetzt ist der Zustand der Stellung II in Figur 4 erreicht.

Die Packung 1 wird mit dem Einströmen der Flüssigkeit entsprechend abgestimmter Geschwindigkeit nach unten bewegt, so daß sich der Flüssigkeitspegel 31 immer etwa im Bereich der Unterkante 16 des Füllrohres 5 befindet. Der Balg 14 hat sich zusammengedrückt, weil das obere Ende des Lampengehäuses 6 nun näher an den festen Anschluß 12 heranbewegt worden ist.

Um die Stellung III zu erreichen, wird die Lampe 7 in eine Richtung entgegen der Pfeilrichtung 8' nach unten so weit herunterbewegt, bis das untere Ende des Lampengehäuses knapp über der Verbindungslinie der Siegelbacken 20 liegt. Das obere Ende der nach oben einseitig offenen Packung 1 liegt ebenfalls auf dieser Höhe, wie man in Position III deutlich sieht. Dadurch wird nur ein sehr schmaler Ringspalt oder Rechteckspalt innerhalb der Siegelbacken 20 aufrechterhalten, so daß nur wenig steriles Gas gemäß der gebogenen Pfeile 17 abströmt. Der Balg 14 hat sich inzwischen wieder in seine normale verlängerte Form ausgedehnt.

Weil die Packung 1 mit dem Füllgut 4 schon vollständig gefüllt ist, muß die Packung nun auch in ihrem späteren Bodenbereich verschlossen werden, nämlich durch Falten. Dies wird durch das Zusammenfahren der beiden Siegelbacken 20 entsprechend der gebogenen Pfeile 21 bewerkstelligt, wie in Stellung IV gezeigt ist. Hier ist der Faltboden gerade geschlossen worden und wird flüssigkeitsdicht versiegelt.

Danach bewegen sich die Siegelbacken 20 wieder entgegen der Pfeilrichtung 21 nach außen in die Grundstellung, und die Packung 1 wird nach rechts wegbewegt.

Inzwischen kann in der Stellung V eine neue Packung 1 in Richtung des dort gezeigten Pfeiles 31 unter das Lampengehäuse 6 mit Füllrohr 5 herangeführt, angeordnet und wieder in Heberichtung 8' nach oben bewegt werden, daß die Position I erreicht ist, wonach das beschriebene Betriebsspiel sich wiederholt.

Die Packung 1 ist nach Figur 5 neben einer hülsenförmigen Halterung 33 angeordnet, um den Abschluß des sterilen Raumes nach unten zu vervollständigen. Man erkennt, daß diese Halterung 33 in geringem Abstand neben den Siegelbacken 20', 20'' angeordnet ist. Sie bewegt sich unter Beibehaltung dieses Abstandes gemeinsam mit den Siegelbacken und relativ zur Packung 1.

### Bezugszeichenliste

- 1: Packung
- 2: Tubuswandungen
- 3: Deckel
- 4: Füllgut
- 5: Füllrohr
- 6: Lampengehäuse
- 7, 7': Lampe,
- 7': Schenkel
- 7'': Steg
- 8, 8': Heberichtung
- 9: Hebe- und Schwenkeinrichtung
- 10: Doppelpfeil
- 11: Anschlüsse
- 12: Anschluß
- 13: Anschlußleitung, Zuführleitung
- 14: Balg
- 15: Pfeil, steriles Gas
- 16: Unterkante
- 17: Pfeile, Gas
- 18: Pfeile, Gas
- 19: Raum
- 20: Siegelbacken
- 20': Sonotrode
- 20'': Gegenbacken
- 21: Pfeile
- 22: Verteilungsleitung
- 23: Zweigleitungen
- 24: Trägermaterial
- 25: Bindemittelschicht
- 26: Metallschicht
- 27: Glasschicht
- 28: Polypropenschicht
- 29: Manschette
- 30: Linie
- 31: Flüssigkeitspegel, Pfeil
- 32: Befestigungsstelle
- 33: hülsenförmige Halterung

## Patentansprüche

1. Verfahren zum Sterilisieren und Füllen von einseitig offenen Fließmittelpackungen (1) unter Einwirkung von Licht und Verwendung eines Füllrohres (5), wobei die Packung (1) unter Umschließen der Lichtquelle (7, 7') so weit relativ zur Lichtquelle bewegt wird, bis die Unterkante der Lichtquelle (7, 7') sich nahe dem geschlossenen Packungsende (3) befindet, dadurch gekennzeichnet, daß die Packung (1) auch das Füllrohr (5) umschließt und relativ zum Füllrohr bewegt wird, bis die Unterkante (16) des Füllrohres (5) sich nahe dem geschlossenen Packungsende (3) befindet, dann steriles Gas in die Packung (1) geblasen und pulsierendes Licht eines hohen Energiegehaltes einwirken gelassen wird, nach Abschalten der neben der äußeren Oberfläche des Füllrohres angeordneten Lichtquelle (7, 7') die Lichtquelle (7, 7') von der Unterkante (16) des Füllrohres (5) fort in die eine Richtung und die Packung (1) unter Befüllen in die andere Richtung bewegt, dann verschlossen und abgefördert wird.

2. Verfahren nach Anspruch 1, dadurch gekennzeichnet, daß während des gesamten Sterilisierungs-, Füll- und Verschließvorganges im Innenraum der Packung (1) eine Atmosphäre mit sterilem Gas aufrechterhalten wird.

3. Verfahren nach Anspruch 1 oder 2, dadurch gekennzeichnet, daß während des gesamten Betriebes steriles Gas (15-18) außen über die Oberfläche des Füllrohres (5) streicht.

4. Vorrichtung zum Sterilisieren und Füllen von einseitig offenen Fließmittelpackungen (1) mit einer Lampe (7, 7'), die in dem Raum inerhalb der Packungswand (2) bewegbar angetrieben ist, und mit einem Füllrohr (5), dadurch gekennzeichnet, daß die pulsierendes Licht eines hohen Energiegehaltes emittierende Lampe (7, 7') in einem innen mit einem Kühlmittel gekühlten Lampengehäuse (6) neben der äußeren Oberfläche des stationären, relativ zur Packung (1) bewegbaren, an seiner Unterkante (16) offenen Füllrohres (5) angeordnet ist, das Lampengehäuse (6) in dem Raum (19) zwischen Füllrohr (5) und Packungswand (2) bewegbar angetrieben ist und daß Leitungen (13, 19) zum Führen von sterilem Gas (15-19) in das Innere der Packung (1) vorgesehen sind.

5. Vorrichtung nach Anspruch 4, dadurch gekennzeichnet, daß die Lampe (7, 7') mit Lampengehäuse (6) an einer Hebe- und Schwenkeinrichtung (9) befestigt ist, welche das Füllrohr (5) unter Belassung von Durchtrittsleitungen umgibt, und daß die im wesentlichen vertikale Erstreckung der Lampe (7, 7') etwa der im wesentlichen vertikalen Höhe der Packung (1) entspricht.

6. Vorrichtung nach Anspruch 4 oder 5, dadurch gekennzeichnet, daß das Füllrohr (5) in seinem oberen Bereich im Abstand von der Hebe- und Schwenkeinrichtung (9) einen festen Anschluß (12) trägt, zwischen denen ein flexibler Balg (14) gasdicht, das Füllrohr (5) umgebend, angebracht ist.

7. Vorrichtung nach einem der Ansprüche 4 bis 6, dadurch gekennzeichnet, daß im Bereich außerhalb der Unterkante (16) des Füllrohres (5) bewegliche Siegelbacken (20, 20', 20'') angeordnet sind.

8. Vorrichtung nach einem der Ansprüche 4 bis 7, dadurch gekennzeichnet, daß in radialem Abstand um das Lampengehäuse (6) herum eine flexible Manschette (29) angeordnet ist, die oben im Bereich des festen Anschlusses (12) gasdicht angebracht und unten dicht auf der Oberseite der Siegelbacken (20', 20'') anliegend vorgesehen ist.

9. Vorrichtung nach einem der Ansprüche 4 bis 8, dadurch gekennzeichnet, daß die Lampe (7, 7') in dem sie umgebenden Lampengehäuse (6) in Seitenansicht quer zur translatorischen Heberichtung (8) U-förmig ist, wobei der die Schenkel (7') des U verbindende Steg (7'') in Draufsicht bogenförmig, vorzugsweise halbkreisförmig ist, und daß das Lampengehäuse (6) Ringform hat.

10. Verwendung des Verfahrens oder der Vorrichtung nach einem der vorhergehenden Ansprüche bei Packungen (1) mit Tubuswandungen (2), auf deren Trägermaterial (24) zur Packungsinnenseite hin eine reflektierende Schicht (26) aufgebracht ist (Figur 3).

## Claims

1. Process for stelilising and filling of packages for flowable media (1) open on one side, with exposure to light, and using a filler pipe (5), wherein the package (1), while surrounding the light source (7, 7'), is moved relative to the light source until the bottom edge of the light source (7, 7') is located near to the closed end (3) of the package, characterised in that the package (1) also surrounds the filler pipe (5) and is moved relative to the filler pipe until the bottom edge (16) of the filler pipe (5) is located near to the closed end (3) of the package, then sterile gas is blown into the package (1), and high-energy pulsating light is allowed to take effect, after the light source (7, 7') arranged adjacent to the outside surface of the filler pipe is switched off, the light source (7, 7') is moved away from the bottom edge (16) of the filler pipe (5) in one direction and the package, while being filled, is moved in the other direction, then closed and transported away.

2. Process according to claim 1, characterised in that during the whole sterilising, filling and closing procedure an atmosphere with sterile gas is maintained in the interior of the package (1).

3. Process according to claim 1 or 2, characterised in that during the whole operation, sterile gas (15-18) sweeps externally over the surface of the filler pipe (5).

4. Device for sterilising and filling of packages for flowable media (1) open on one side, with a lamp (7, 7') which is movably driven in the space inside the package wall (2), and with a filler pipe (5), characterised in that the pulsating light of a high-energy emitting lamp (7, 7') in a lamp housing (6) internally cooled with a cooling medium is arranged adjacent to the external surface of the stationary filler pipe (5), movable relative to the package (1), and open at its bottom edge (16), the lamp housing (6) is movably driven in the space (19) between the filler pipe (5) and the package wall (2), and that lines (13, 19) for conveying sterile gas (15-19) to the inside of the package (1) are provided.

5. Device according to claim 4, characterised in that the lamp (7, 7') with the lamp housing (6) is fixed to a lifting and pivoting apparatus (9), which surrounds the filler pipe (5) while leaving passage lines, and that the substantially vertical extent of the lamp (7, 7') corresponds approximately to the substantially vertical height of the package (1).

6. Device according to claim 4 or 5, characterised in that the upper area of the filler pipe (5) carries a fixed connection (12) at a distance from the lifting and pivoting apparatus (9), between which a flexible bellows (14) is fitted in a gas tight manner, surrounding the filler pipe (5).

7. Device according to one of claims 4 to 6, characterised in that movable sealing jaws (20, 20', 20'') are arranged in the area outside the bottom edge (16) of the filler pipe (5).

8. Device according to one of claims 4 to 7, characterised in that a flexible sleeve (29) is arranged at a radial distance around the lamp housing (6), which is fixed in a gas-tight manner at the top in the area of the fixed connection (12), and at the bottom lying closely on the top side of the sealing jaws (20', 20'').

9. Device according to one of claims 4 to 8, characterised in that the lamp (7, 7') in the lamp housing (6) surrounding it, is U-shaped when seen from the side at right angles to the translatory direction of lift (8), wherein the web (7'') joining the legs (7') of the U-shape is arcuate in plan view, preferably semi-circular, and that the lamp housing (6) is annular.

10. Use of the process of the device according to one of the preceding claims with packages (1) with tubular walls (2), on the base material (24) of which, facing the inside of the package, a reflective layer is applied (Figure 3).

## Revendications

1. Procédé pour stériliser et remplir des emballages (1) pour liquides, ouverts sur un côté, sous l'action de la lumière et par utilisation d'un tube de remplissage (5), où l'emballage (1), en entourant la source de lumière (7, 7'), est déplacé relativement à la source de lumière jusqu'à ce que l'arête inférieure de la source de lumière (7, 7') se trouve au voisinage de l'extrémité fermée (3) de l'emballage, caractérisé en ce que l'emballage (1) entoure aussi le tube de remplissage (5) et est déplacé par rapport au tube de remplissage jusqu'à ce que l'arête inférieure (16) du tube de remplissage (5) se trouve au voisinage de l'extrémité fermée (3) de l'emballage, puis un gaz stérile est insufflé dans l'emballage (1), et on laisse agir une lumière pulsée ayant une teneur élevée en énergie ; après avoir mis hors circuit la source de lumière (7, 7'), disposée à côté de la surface extérieure du tube de remplissage (5) la source de lumière (7, 7') se déplace, à partir de l'arête inférieure (16) du tube de remplissage (5), dans une certaine direction, l'emballage (1) en cours de remplissage se déplaçant dans l'autre direction, puis subissant une opération de fermeture et d'évacuation.

2. Procédé selon la revendication 1, caractérisé en ce qu'on maintient une atmosphère constituée d'un gaz stérile dans l'espace intérieur de l'emballage (1) pendant la totalité de l'opération de stérilisation, de remplissage et de fermeture.

3. Procédé selon la revendication 1 ou 2, caractérisé en ce que, pendant la totalité de l'opération, un gaz stérile (15-18) balaye de l'extérieur la surface du tube de remplissage (5).

4. Dispositif pour stériliser et remplir des emballages (1) pour liquides, ouverts sur un côté, à l'aide d'une lampe (7, 7'), qui peut être déplacée dans l'espace situé à l'intérieur de la paroi (2) de l'emballage, et comportant un tube de remplissage (5), caractérisé en ce que la lampe (7, 7'), qui émet la lumière pulsée ayant une grande teneur en énergie, est disposée dans un boîtier de lampe (6), refroidi par un fluide de réfrigération, à côté de la surface extérieure du tube de remplissage stationnaire (5), mobile par rapport à l'emballage (1), ouvert au niveau de son arête inférieure (6) ; que le boîtier de lampe (6) est mobile dans l'espace (19) situé entre le tube de remplissage (5) et la paroi d'emballage (2) ; et que des conduites (13, 19) sont prévues pour guider un gaz stérile (15-19) jusqu'à l'intérieur de l'emballage (1).

5. Dispositif selon la revendication 4, caractérisé en ce que la lampe (7, 7') est, avec le boîtier de lampe (6), fixée à un dispositif (9) de levage et de pivotement, qui entoure le tube de remplissage (5) en laissant des conduites de passage, et en ce que l'étendue essentiellement verticale de la lampe (7, 7') correspond approximativement à la hauteur essentiellement verticale de l'emballage (1).

6. Dispositif selon la revendication 4 ou 5, caractérisé en ce que le tube de remplissage porte, dans sa zone supérieure, et à distance du dispositif de levage et de pivotement (9), un raccord fixe (12), entre lesquels un soufflet souple (14) est disposé d'une manière étanche, en entourant le tube de remplissage (5).

7. Dispositif selon l'une des revendications 4 à 6, caractérisé en ce que des mâchoires de thermoscellage (20, 20', 20'') sont disposées, mobiles dans la zone située à l'extérieur de l'arête inférieure (16) du tube de remplissage (5).

8. Dispositif selon l'une des revendications 4 à 7, caractérisé en ce que, à une distance radiale autour du boîtier de lampe (6), est disposée une manchette souple (29), qui est rapportée d'une manière étanche aux gaz dans sa partie supérieure, dans la zone du raccord fixe (12) et, à sa partie inférieure, est prévue de façon à s'appuyer d'une manière étanche sur la face supérieure des mâchoires de thermoscellage (20', 20'').

9. Dispositif selon l'une des revendications 4 à 8, caractérisé en ce que la lampe (7, 7') a, dans le boîtier de lampe (6) qui l'entoure, et en vue de côté et transversalement à la direction de levage par translation (8), la forme d'un U, la traverse (7'') qui relie les branches (7') du U ayant en vue de dessus une forme d'arc, de préférence de demi-cercle, et en ce que le boîtier de lampe (6) a une forme annulaire.

10. Utilisation du procédé ou du dispositif selon l'une des revendications précédentes, dans des emballages (1) comportant des parois tubulaires (2) sur le matériau support (24) desquelles est appliquée une couche réfléchissante (26) vers le côté intérieur de l'emballage (Figure 3).
